# EUROPÄISCHE PATENTANMELDUNG

(11) **EP 2 008 834 A1**
(43) Veröffentlichungstag der Anmeldung: **31.12.2008**
(21) Anmeldenummer: 07405181.4
(22) Anmeldetag: 25.06.2007
(51) Int. Cl.: B42D 15/00, B42D 15/10, G07D 7/12

(54) **Gegenstand mit optischem Effekt**

(71) Anmelder: Alcan Technology & Management Ltd., 8212 Neuhausen am Rheinfall (CH)
(72) Erfinder: Lüthi, Markus, 8460 Marthalen (CH); Weik, Misha, 8200 Schaffhausen (CH)

(57) **Zusammenfassung**

Bei einem Gegenstand mit einem zur Erhöhung der Fälschungssicherheit einen optischen Effekt erzeugenden Oberflächenbereich enthält der Oberflächenbereich mit dem optischen Effekt ein Bildmuster in der Form eines ersten Rasters mit zusätzlichen Informationen, die erst nach Dekodierung mit einem zweiten Raster sichtbar werden. Die Dimensionen des ersten Rasters und die Dimensionen des zweiten Rasters sind so aufeinander abgestimmt sind, dass die beiden Raster Moiré-Interferenzen zeigen, wobei der zweite Raster ist, auf einer zum Auflegen auf den Oberflächenbereich mit dem optischen Effekt bestimmten Prüffolie angeordnet ist. Das Bildmuster mit dem die zusätzlichen Informationen enthaltenden ersten Raster und der zweite Raster sind erst im UV-Licht sichtbare Farbendruckmuster.

## Beschreibung

Die Erfindung betrifft einen Gegenstand mit einem zur Erhöhung der Fälschungssicherheit einen optischen Effekt erzeugenden Oberflächenbereich.

Die Fälschungssicherheit von Verpackungen ist vor allem für die Pharmaindustrie von grosser Bedeutung. Grundsätzlich besteht jedoch auch in anderen Bereichen der Wunsch nach fälschungssicheren Verpackungen oder Produkten, insbesondere in der Konsumgüterindustrie, beispielsweise bei der Verpackung von Lebensmitteln, kosmetischen Artikeln, Kleidern, Software- und Musik CD's oder Wertpapieren. Der Gegenstand mit dem den optischen Effekt erzeugenden Oberflächenbereich kann eine Verpackung, ein Packstoff, ein Packhilfsmittel oder ein Produkt selbst sein, auf dem ein Oberflächenbereich in Form eines Sicherheitsteils, beispielsweise als Etikette, mit einem optischen Effekt ausgestattet ist.

Eine fälschungssichere Verpackung oder ein Packhilfsmittel kann als Originalitätsgarantie dienen, die es dem Kunden ermöglicht zu erkennen, dass das von ihm erworbene Produkt tatsächlich vom gewünschten Produzenten hergestellt und verpackt worden ist. Ein fälschungssicheres Packhilfsmittel kann u.a. auch als Erstöffnungsgarantie eingesetzt werden, beispielsweise in Form einer Etikette, einer Banderole oder eines Siegelstreifens usw., die z.B. über einem Flaschenverschluss oder über dem Verschluss eines Weithalsglases, über der Naht zwischen einem Deckel und einem Behälter oder über dem Aufreissverschluss eines Beutels festgelegt worden sind. Beim Öffnen der entsprechenden Verpackung wird die Etikette, die Banderole oder der Siegelstreifen zerstört und damit angezeigt, dass eine Erstöffnung bereits erfolgt ist. Es ist auch möglich; Gegenstände in eine Umverpackung zu füllen oder einzuhüllen, wobei die Umverpackung charakteristische unverwechselbare und nicht kopierbare Merkmale aufweist, welche zeigen, dass das Verpacken des Inhalts bei einem bestimmten Lieferanten erfolgt ist.

Bekannte fälschungssichere Verpackungen und Produkte sind auf ihrer Oberfläche mit Hologrammen versehen oder weisen Farbcodierungen oder unsichtbare Merkmale auf. Zur Erzielung einer hohen Fälschungssicherheit haben sich in der Praxis u.a. Hologramme bewährt. Beispiele sind Hologrammetiketten oder Deckelfolien mit integrierten Hologrammen. Die Erzeugung von individualisierten Hologrammen ist jedoch mit einem enormen Aufwand verbunden.

Die US-A-4 662 653 offenbart einen Gegenstand mit einem Oberflächenbereich, der eine durchsichtige Materialschicht mit einem Bildmuster aufweist, die einseitig an eine spiegelnde Schicht grenzt. Das Spiegelbild des Bildmusters bildet ein zweites Bildmuster, wobei der Abstand zwischen diesen Bildmustern durch die Dicke der Materialschicht bestimmt ist. Bei einer Änderung des Betrachtungswinkels kommt es zu einer Veränderung in der optischen Wahrnehmung des durch die Überlagerung der Bildmuster erzeugten Gesamtbildes. Die Abstände zwischen den einzelnen Bildelementen bzw. zwischen Bildmuster und Reflexionsschicht sind so bemessen, dass die optische Erscheinung auf einer Lichtdiffraktion beruht.

Auch die US-A-4 632 430 offenbart Gegenstände mit einem einen optischen Effekt erzeugenden Oberflächenbereich, wobei zwei Bildmuster durch eine durchsichtige Materialschicht in Abstand gehalten werden und sich bei Änderung des Betrachtungswinkels die optischen Wahrnehmung des durch die Überlagerung der Bildmuster erzeugten Gesamtbildes ändert. Dieser Effekt, der sich nur bei durchscheinendem Licht ergibt, beruht auf einer einfachen Überlagerung der Schattenbereiche der beiden Bildmuster.

Ein aus der EP-A-0 348 583 bekannter Gegenstand beinhaltet eine Basisfläche mit einem Linienmuster. Eine durchsichtige Folie ist mit einem zweiten Linienmuster versehen. Die durchsichtige Folie mit dem zweiten Linienmuster wird partiell an der Basisfläche befestigt, so dass sich bei Bewegung des Gegenstandes der Abstand zwischen der Basisfläche und der durchsichtigen Folie unterschiedlich stark verändert. Unter bestimmten Abstandsbedingungen ergeben sich für den Betrachter eine Art "dynamische" Moire-Muster.

In der WO-A-97/19820 ist ein Gegenstand offenbart, der an seiner Oberfläche einen optischen Effekt zeigt, der sich aus der Anordnung von zwei durch eine durchsichtige Materialschicht getrennten Bildmustern ergibt. Die an einem mikroskopischen Rasterbild durch Lichtdiffraktion entstehenden Beugungsmuster führen durch Überlagerung zu Moiré-Interferenzen.

Aus der WO-A-98/15418 ist ein Wertpapier bekannt, das in gefalteter Form einen Oberflächenbereich mit einem optischen Effekt aufweist, der auf Moiré-Interferenzen zurückzuführen ist. Die beiden Bildmuster sind je auf einer transparenten Folie aufgebracht, wobei die beiden Bildmuster keinen festen Abstand zueinander aufweisen, sondern das eine Bildmuster vom andern losgelöst angeordnet ist. Der optische Effekt tritt deshalb erst beim Aufeinanderlegen der beiden Bildmuster während des Faltens des Papiers in Erscheinung.

Aus der DE-A-31 20 653 sind sogenannte Moiré-Dehnungsmessstreifen bekannt. Die beiden Bildmuster (Rasterfolien) sind nicht in festem Abstand zueinander gehalten, sondern voneinander losgelöst angeordnet.

Die EP-A-1 089 883 offenbart einen Gegenstand mit einem zur Erhöhung der Fälschungssicherheit einen optischen Effekt erzeugenden Oberflächenbereich, wobei der Oberflächenbereich mit dem optischen Effekt mindestens zwei durch eine durchsichtige Materialschicht in festem Abstandgehaltene Bildmuster aufweist und sich bei Änderung des Betrachtungswinkels die optische Wahrnehmung des durch die Überlagerung der Bildmuster erzeugten Gesamtbildes ändert, wobei der durch eine Dicke der durchsichtigen Materialschicht definierte Abstand zwischen den Bildmustern und die Distanz zwischen benachbarten, den Bildmustern zugrunde liegenden Bildelementen so aufeinander abgestimmt sind, dass die Bildmuster Moiré-Interferenzen zeigen.

Aus der EP-A-1 767 381 ist ein mit dem Gegenstand gemäss der EP-A-1 089 883 vergleichbarer Gegenstand bekannt, wobei jedoch das zweite Bildmuster durch holografische Kodierung virtuell in scheinbarem Abstand zum ersten Bildmuster liegt.

Der Erfindung liegt die Aufgabe zugrunde, zumindest ein Teil der Oberfläche von Gegenständen wie Verpackungen, Packstoffe, Packhilfsmittel oder Produkte selbst mit einem im sichtbaren Licht nicht erkennbaren optischen Effekt als Sicherheitsmerkmal gegen Fälschungen auszustatten.

Zur erfindungsgemässen Lösung der Aufgabe führt bei einem Gegenstand der eingangs genannten Art, dass der Oberflächenbereich mit dem optischen Effekt ein Bildmuster in der Form eines ersten Rasters mit zusätzlichen Informationen, die erst nach Dekodierung mit einem zweiten Raster sichtbar werden, enthält, wobei die Dimensionen des ersten Rasters und die Dimensionen des zweiten Rasters so aufeinander abgestimmt sind, dass die beiden Raster Moiré-Interferenzen zeigen, wobei der zweite Raster auf einer zum Auflegen auf den Oberflächenbereich mit dem optischen Effekt bestimmten Prüffolie angeordnet ist, und wobei das Bildmuster mit dem die zusätzlichen Informationen enthaltenden ersten Raster und der zweite Raster erst im UV-Licht sichtbare Farbendruckmuster sind.

Bevorzugte Rasterelemente sind Linien, Gitter, Polygone, insbesondere 3-, 4- und 6-eckige Polygone sowie runde und ovale Punkte.

Bevorzugt ist der zweite Raster ein gleichförmiges Linienmuster und der erste Raster des ersten Bildmusters ein auf das gleichförmige Linienmuster des Zweiten Rasters abgestimmtes Muster.

Das erste Bildmuster kann beispielsweise auf die Oberfläche eines folienförmigen Materials aufgedruckt sein.

Das folienförmige Material kann z. B. eine opake Folie, insbesondere eine Aluminiumfolie, und die Prüffolie eine transparente Kunststofffolie, oder umgekehrt, sein, oder das folienförmige Material und die Prüffolie sind beides transparente Kunststofffolien.

Um den erfindungsgemässen Effekt zu erzeugen, sind die von den Moiré-Mustern her bekannten Distanzen zwischen benachbarten Rasterementen einzuhalten. Die Bildmuster können beispielsweise aus einzelnen parallelen Linien bestehen, punktförmig aufgebaut sein oder auch eine Kombination von geraden und gekrümmten Linien oder anderen Rastern enthalten.

Im einfachsten Fall ist der zweite Raster auf der Prüffolie, auch "Linse" genannt, ein gleichförmiges Linienmuster aus einzelnen parallelen Linien mit gleicher Distanz zwischen benachbarten Linien, und der erste Raster des auf der Oberfläche des Gegenstandes aufgebrachten Bildmusters ist ein auf den zweiten Raster abgestimmtes, durch Kodierung zusätzliche Informationen in den Linien enthaltendes Muster. Die Kodierung entsteht dadurch, dass an Stellen, die bei der Detektion sich im Kontrast abheben sollen, eine Verschiebung der Bildelemente vorgenommen wird. Es können damit z. B. Markennamen und dgl. Zeichen Markennamen und dgl. Zeichen, die erst nach Auflegen der Prüffolie im UV-Licht sichtbar werden, in den Packstoff eingebaut werden.

Der Betrag der Verschiebung der Bildelemente kann dabei optional so gesteuert werden, dass damit Kontrastzwischenwerte erzielt werden, also z. B. auch ein Tonstufen-Bild erzeugt werden kann.

Werden Linien als Rasterelemente verwendet, kann der Moiré-Effekt auch mit lentikularen Linsen erzielt werden. In diesem Fall findet nicht eine Interferenz statt, sondern es werden durch die lentikulare Linse Teile des ersten Bildmusters ausgeblendet, so dass entweder nur die unveränderten oder aber die veränderten Bereiche gesehen werden. Der Effekt ist aber an sich der gleiche. Der Rillenabstand der lentikularen Linsen muss dabei auf die Linienfrequenz des ersten Bildmusters abgestimmt sein.

Selbstverständlich können die Raster auch eine Kombination von geraden und gekrümmten Linien oder anderen Bildelementen enthalten.

Ein bevorzugtes Anwendungsgebiet des erfindungsgemässen Gegenstandes sind Verpackungsmaterialien, wie z. B. Deckfolien von Blisterpackungen, aber auch Faltschachteln, Glasflaschen und Beutel für Medikamente.

## Patentansprüche

1. Gegenstand mit einem zur Erhöhung der Fälschungssicherheit einen optischen Effekt erzeugenden Oberflächenbereich, wobei der Oberflächenbereich mit dem optischen Effekt ein Bildmuster in der Form eines ersten Rasters mit zusätzlichen Informationen, die erst nach Dekodierung mit einem zweiten Raster sichtbar werden, enthält, wobei die Dimensionen des ersten Rasters und die Dimensionen des zweiten Rasters so aufeinander abgestimmt sind, dass die beiden Raster Moiré-Interferenzen zeigen, wobei der zweite Raster auf einer zum Auflegen auf den Oberflächenbereich mit dem optischen Effekt bestimmten Prüffolie angeordnet ist, und wobei das Bildmuster mit dem die zusätzlichen Informationen enthaltenden ersten Raster und der zweite Raster erst im UV-Licht sichtbare Farbendruckmuster sind.

2. Gegenstand nach Anspruch 1, **dadurch gekennzeichnet, dass** der zweite Raster ein gleichförmiges Linienmuster und der erste Raster des Bildmusters ein auf das gleichförmige Linienmuster des zweiten Rasters abgestimmtes Muster ist.

3. Gegenstand nach Anspruch 1 oder 2, **dadurch gekennzeichnet, dass** das Bildmuster auf die Oberfläche eines folienförmigen Materials aufgedruckt ist.

4. Gegenstand nach Anspruch 3, **dadurch gekennzeichnet, dass** das folienförmige Material eine opake Folie, insbesondere eine Aluminiumfolie, oder eine transparente Kunststofffolie und die Prüffolie eine transparente Kunststofffolie ist.

5. Gegenstand nach Anspruch 1, **dadurch gekennzeichnet**, der erste Raster des Bildmusters ein gleichförmiges Linienmuster beinhaltet, und dass anstelle der Prüffolie eine lentikulare Linse mit einem auf das gleichförmige Linienmuster des Bildmusters abgestimmten Rillenabstand verwendet wird,

6. Verwendung eines Gegenstandes nach einem der vorangehenden Ansprüche als Verpackungsmaterial mit fälschungssicherem Oberflächenbereich.
